# EUROPÄISCHE PATENTANMELDUNG

(11) **EP 0 638 260 A1**
(43) Veröffentlichungstag der Anmeldung: **15.02.1995**
(21) Anmeldenummer: 94107341.3
(22) Anmeldetag: 11.05.1994
(51) Int. Cl.: A45D 19/08, F16B 2/22

(54) **Vorrichtung mit einer Einrichtung zum Halten an einem Waschbeckenrand**

(30) Priorität: 09.08.1993 DE 4326741
(71) Anmelder: Wella Aktiengesellschaft, D-64274 Darmstadt (DE)
(72) Erfinder: Fertig, Werner, D-64625 Bensheim (DE); Mattinger, Detlef, D-64404 Bickenbach (DE); Scheunert, Peter, D-63512 Hainburg (DE); Trinkaus, Karl, D-64285 Darmstadt (DE)

(57) **Zusammenfassung**

Vorrichtung (1, 1A) mit einer Einrichtung (2) zum Halten an einem Waschbeckenrand (3), wobei erfindungsgemäß als Halteeinrichtung (2) mindestens eine Bogenfeder (10, 10A, 10B) vorgesehen ist.

## Beschreibung

Die Erfindung betrifft eine Vorrichtung nach dem Oberbegriff des Anspruchs 1.

Eine derartige Vorrichtung ist zum Beispiel aus der DE-U-17 38 311 bekannt. Diese Vorrichtung dient als eine Flüssigkeitsumwälzpumpe, mit der mittels einer Handbrause Kopfhaar behandelt werden kann und zum Halten an einer Innenseite eines Rückwärtswaschbeckenrands mit einer Halteeinrichtung versehen ist, die als eine U-förmige Gabel ausgestaltet ist. Diese Halteeinrichtung ist nicht in der Lage, die Vorrichtung an dem Waschbeckenrand für die Praxis hinreichend fest zu halten, da sich die Bewegungen der Handbrause über den Schlauch auf die Vorrichtung übertragen, wodurch die Vorrichtung wackeln kann - insbesondere wenn das Eigengewicht gering ist - und dadurch ein sicheres Arbeiten nicht möglich ist. Auch ist es mit der Halteeinrichtung nicht möglich, die Vorrichtung mit den in der Praxis vorkommenden verschiedenen Waschbecken hinreichend fest (stabil) zu verbinden, da die Waschbeckenwände in Stärke, Krümmung und Verjüngungsverlauf sehr unterschiedlich sind.

Es ist daher Aufgabe der Erfindung, eine gattungsgleiche Vorrichtung zu schaffen, mit der die oben genannten Nachteile vermieden werden.

Gelöst ist diese Aufgabe nach dem kennzeichnenden Teil des Anspruchs 1.

Die Erfindung wird anhand mehrerer Figuren näher erläutert.

Es zeigt:
- Fig. 1: in einer Seitenansicht eine erste Vorrichtung mit einer bogenfederartigen Halteeinrichtung zum Halten an einer Innenseite eines Rückwärtswaschbeckenrands;
- Fig. 2: eine Detaildarstellung der Halteeinrichtung mit einer ersten Bogenfeder bei drei verschiedenen Waschbeckenwandstärken und -formen;
- Fig. 3: eine Detaildarstellung der Halteeinrichtung mit einer zweiten Bogenfeder;
- Fig. 4: eine Seitenansicht der ersten Vorrichtung mit Darstellung der höhenverstellbaren Halteeinrichtung;
- Fig. 5: eine Ansicht V nach der Fig. 4;
- Fig. 6: eine Ansicht VI nach der Fig. 1;
- Fig. 7: eine Ansicht wie Fig. 6, jedoch mit Darstellung einer Anpassung der Feder der Halteeinrichtung an eine unterschiedlich dicke Beckenwand;
- Fig. 8: eine Ansicht wie Fig. 7, jedoch mit einer Umkehrung der Fußanordnung;
- Fig. 9: eine Schnittansicht durch den unteren Teil der ersten Vorrichtung;
- Fig. 10: eine Ansicht wie Fig. 9, jedoch mit auseinandergelegtem Pumpenteil;
- Fig. 11: eine zweite Vorrichtung, die außerhalb des Waschbeckenrands durch eine Halteeinrichtung gehalten ist.

In der Fig. 1 ist eine erste Vorrichtung 1 mit einer ersten bogenfederartigen Halteeinrichtung 2 zum Halten an einer Innenseite an einem Rand 3 eines Rückwärtswaschbeckens 4 dargestellt. Die Vorrichtung 1 besteht im wesentlichen aus einem flüssigkeitsdichten Gehäuse 5, einem Pumpenteil 6, einer mit einem Schlauch 7A verbundenen Handbrause 7, einem Bedienteil 8 und der Halteeinrichtung 2 mit einer Höhenverstelleinrichtung 9. Als Halteeinrichtung 2 ist eine Bogenfeder 10 vorgesehen, die am freien Ende mit einer Verrundung 12 versehen ist. Zum Halten der Vorrichtung 1 an dem Becken 4 umgreift die Bogenfeder 10 den Beckenrand 3 derart, daß die als Stützfüße 11, 11A ausgestalteten Verrundungen 12 sich federnd an den äußeren Beckenrand 3 abstützen. Zur gegenüberliegenden Abstützung der Bogenfeder 10 ist ein Vorsprung 13 angeordnet. Sowohl der Vorsprung 13 wie auch die Füße 11, 11A sind vorteilhafterweise mit einer rutschfesten Beschichtung 14 versehen oder bestehen aus einem rutschfesten Material. Dadurch ergibt sich eine sehr stabile Verbindung, die Voraussetzung ist für ein sicheres Arbeiten mit der Handbrause 7, da sich die Bewegungen der Handbrause 7 über den Schlauch 7A auf das Gehäuse 5 als Wackeln übertragen. Es genügt also nicht ein Einhängen der Vorrichtung 1 an den Beckenrand 3. Die gestrichelt angedeutete Bogenfeder 10 zeigt den entspannten Zustand, also vor dem Verbinden mit dem Waschbecken 4. Oberhalb des Pumpenteils 6 ist am Gehäuse 5 ein Ring 15 angeordnet, der als untere Flüssigkeitsfüllstandgrenze dient, also sich noch innerhalb der Flüssigkeit 16 befinden muß für eine sichere Funktion des Pumpenteils 6. Da in der Regel Rückwärtswaschbecken 4 schräg verlaufende Wände aufweisen und dadurch die Vorrichtung 1 entsprechend schräg im Waschbecken 4 liegt, ist der Bedienteil 8 derart schräg angeordnet, daß er in etwa eine horizontale Ebene aufweist. Dadurch ergibt sich eine in den meisten Fällen eine ergonomisch günstige Bedienbarkeit des Bedienteils 8. Die Bogenfeder 10 weist im Bereich ihres freien Endes eine Ausnehmung 17 auf, wodurch einerseits die Bogenfeder 10 geteilt ist und dadurch die Füße 11, 11A sich besser an den Beckenrand anschmiegen, andererseits dadurch mit einem in die Ausnehmung 17 hineingesteckten Finger die Bogenfeder 10 auseinandergespreizt werden kann zum Anbringen oder Abnehmen der Vorrichtung 1.

Die Fig. 2 veranschaulicht, wie die Füße 11, 11A bei verschiedenen Waschbeckenstärken und -formen mittels der Bogenfeder 10 sich an die äußere Beckenwand 3A anlegen.

In der Fig. 3 ist eine zweite Bogenfeder 10A dargestellt, die von der Form der ersten Bogenfeder 10 abweicht, jedoch eine gleiche Funktion aufweist. Entscheidend für die Funktion der Bogenfeder 10, 10A ist lediglich, daß die Füße 11, 11A einen relativ großen Federweg vollbringen können, um die verschiedensten Waschbecken-Wandstärken und -formen erfassen zu können und um damit die Vorrichtung 1 kraftschlüssig am Waschbecken 4 zu halten. Lediglich zum verbesserten Halten ist der Stützfuß 13 vorgesehen. Auch muß nicht zwingend die Bogenfeder 10, 10A sich auf dem oberen Beckenrand 3 abstützen. Als Verrundung 12A ist die Bogenfeder 10A am freien Ende mit einem kleineren Bogen versehen.

In einer Seitenansicht nach der Fig. 4 ist die Höhenverstellbarkeit der Halteeinrichtung 2 veranschaulicht, wobei das Verstellen (Pfeil A) in Stufen durch Rastung vorgesehen ist. Dadurch ist eine individuelle Anpassung am Waschbecken 4 möglich, um die Vorrichtung 1 in eine bestimmte Tauchtiefe (Ring 15) in der Flüssigkeit 16 positionieren zu können. Hierzu ist ein Schiebeteil 18 vorgesehen, das von einem Führungsteil 19 geführt ist.

Zwecks besserer Anschauung ist die Vorrichtung 1 in einer Ansicht V nach der Fig. 4 in der Fig. 5 dargestellt.

Eine Ansicht VI nach der Fig. 1 ist in der Fig. 6 dargestellt. Hierbei wird insbesondere die Lage der Füße 11, 11A und der stützfuß 13 verdeutlicht. Der Führungsteil 19 ist ringartig um das Gehäuse herum ausgestaltet und fest mit der Vorrichtung 1 verbunden. Zum lösbaren Befestigen des Schlauchs 7A mit der Handbrause 7 an der Vorrichtung 1 bei Nichtbenutzung ist ein doppelter Schlauchaufnehmer 20 vorgesehen, der die Funktion hat, den Schlauch 7A in einem Bogen aufzunehmen (siehe hierzu auch Fig. 4!). In dieser Position kann die Vorrichtung 1 auch sehr bequem (einhändig) mit dem Becken 4 verbunden oder gelöst werden, aber auch in einem nicht dargestellten Ladeständer gestellt werden.

Aus der Fig. 7 geht hervor, wie sich die Füße 11, 11A an einer Beckenwand 3A unterschiedlicher Stärke anlegen. Die Ausnehmung 17 kann im Extremfall so verlängert werden - wie gestrichelt angedeutet -, daß praktisch zwei Bogenfedern 10 vorliegen, weswegen je nach Zweckmäßigkeit auch zwei oder mehr separate Bogenfedern 10 vorgesehen werden können.

Fig. 8 zeigt eine Anordnungsvariante der Füße 11, 11A, 13, wobei anstatt des einen Stützfußes 13 zwei Stützfüße 13, 13 und anstatt der zwei Füße 11, 11A nur ein Fuß 11B vorgesehen sind.

Aus der Fig. 9 geht der Pumpenteil 6 näher hervor, der flüssigkeitsdicht mit dem Gehäuse 5 mittels eines Schraub- oder Bajonettverschlusses 21 lösbar verbunden ist, wodurch auf einfache Weise das Innere des Pumpenteils 6 gereinigt werden kann. Durch eine untere, mit einer zylindrischen Einbauchung versehene Wandung 22 ist eine flüssigkeitsdichte Trennung zwischen Pumpenteil 6 und Gehäuse 5 erreicht. Der Pumpenteil 6 ist mit einem Pumpenrad 23 versehen, in das ein Permanentmagnet oder magnetisierbares Material eingebettet ist und dadurch von einer durch einen Elektromotor 25 angetriebene Magnetglocke 26 durch ein entsprechendes Magnetdrehfeld mitgedreht wird. Über den Motor 25 sind zur Stromversorgung nicht dargestellte Akkumulatoren angeordnet.

Als weiteres Ausführungsbeispiel ist in der Fig. 11 eine zweite Vorrichtung 1A dargestellt, die außenseitig der Beckenwand 3A von einer dritten Bogenfeder 10B gehalten wird. An dieser Bogenfeder 10B kann wahlweise eine Ablageschale 27, eine Seifenschale 28, ein Sammel- oder Vorratsbehälter 29 oder auch in Kombination eine Vorrichtung für die Flüssigkeitsumwälzung. Über eine Verstelleinrichtung 30 ist ein Verstellen von zum Beispiel der Ablageschale 27 entlang der Bogenfeder 10B möglich. Durch einen entlang der Bodenfeder 10B verstellbaren Stützfuß 13A ist ein stabiles Halten zum Beispiel der Ablageschale 27 erreicht.

### Bezugszeichenliste

- 1: Erste Vorrichtung
- 1A: Zweite Vorrichtung
- 2: Halteeinrichtung
- 3: Beckenrand
- 3A: Beckenwand
- 4: Rückwärtswaschbecken
- 5: Gehäuse
- 6: Pumpenteil (Flüssigkeitsumwälzpumpe)
- 6A: Drehmagnetgekoppelte Pumpe
- 7: Handbrause
- 7A: Schlauch
- 8: Bedienteil
- 9: Höhenverstelleinrichtung
- 10: Erste Bogenfeder
- 10A: Zweite Bogenfeder
- 10B: Dritte Bogenfeder
- 11, 11A: Fuß
- 11B: Fuß
- 12: Verrundung
- 12A: Verrundung
- 13: Stützfuß
- 13A: Stützfuß
- 14: Rutschfeste Beschichtung
- 15: Ring
- 16: Flüssigkeit
- 17: Ausnehmung
- 18: Schiebeteil
- 19: Führungsteil
- 20: Doppelter Schlauchaufnehmer
- 21: Schraub- oder Bajonettverschluß
- 22: Wandung
- 23: Pumpenrad
- 24: Permanentmagnet oder magnetisierbares Material
- 25: Elektromotor
- 26: Magnetglocke
- 27: Ablageschale
- 28: Seifenschale
- 29: Sammel- oder Vorratsbehälter
- 30: Verstelleinrichtung

## Patentansprüche

1. Vorrichtung mit einer Einrichtung zum Halten an einem Waschbeckenrand, **dadurch gekennzeichnet,** daß als Halteeinrichtung (2) mindestens eine Bogenfeder (10, 10A, 10B) vorgesehen ist.

2. Vorrichtung nach Anspruch 1, **dadurch gekennzeichnet,** daß die Bogenfeder (10, 10A, 10B) aus einem flachen, federelastischen Material besteht.

3. Vorrichtung nach Anspruch 2, **dadurch gekennzeichnet,** daß als Material Kunststoff vorgesehen ist.

4. Vorrichtung nach Anspruch 1, **dadurch gekennzeichnet,** daß die Bogenfeder (10) mindestens im Bereich ihres freien Endes mit einer Ausnehmung (17) versehen ist.

5. Vorrichtung nach Anspruch 1, **dadurch gekennzeichnet,** daß ein freies Ende der Bogenfeder (10, 10A, 10B) mit einer Verrundung (12, 12A) versehen ist.

6. Vorrichtung nach Anspruch 5, **dadurch gekennzeichnet,** daß die Verrundung (12, 12A) mit einem rutschfesten Material (14) versehen ist.

7. Vorrichtung nach Anspruch 1, **dadurch gekennzeichnet,** daß die Halteeinrichtung (2) mit der Vorrichtung (1) höhenverstellbar ausgebildet ist.

8. Vorrichtung nach Anspruch 1, **dadurch gekennzeichnet,** daß vorrichtungsseitig mindestens ein Stützfuß (13) vorgesehen ist, der mit der Federkraft der Bogenfeder (10, 10A) korrespondiert.

9. Vorrichtung nach Anspruch 1, **dadurch gekennzeichnet,** daß als Waschbecken (4) ein Rückwärtswaschbecken für den Friseurbereich vorgesehen ist.

10. Vorrichtung nach Anspruch 1, **dadurch gekennzeichnet,** daß die Vorrichtung (1) mit einer Flüssigkeitsumwälzpumpe (6) versehen ist.

11. Vorrichtung nach Anspruch 1, **dadurch gekennzeichnet,** daß die Vorrichtung (1) zum Behandeln von Kopfhaar vorgesehen ist.

12. Vorrichtung nach Anspruch 1, **dadurch gekennzeichnet,** daß als Vorrichtung (1A) eine Ablageschale (27) vorgesehen ist.

13. Vorrichtung nach Anspruch 1, **dadurch gekennzeichnet,** daß als Vorrichtung (1A) eine Seifenschale (28) vorgesehen ist.

14. Vorrichtung nach Anspruch 1, **dadurch gekennzeichnet,** daß als Vorrichtung (1A) ein Sammel- oder Vorratsbehälter (29) vorgesehen ist.

15. Vorrichtung nach Anspruch 1, **dadurch gekennzeichnet,** daß die Vorrichtung (1) mit einem doppelten Aufnehmer (20) für den Schlauch (7A) versehen ist.

16. Vorrichtung nach Anspruch 10, **dadurch gekennzeichnet,** daß ein unterer Abschlußteil der Flüssigkeitsumwälzpumpe (6) mit einem Schraub- oder Bajonettverschluß (21) versehen ist.

17. Vorrichtung nach Anspruch 10, **dadurch gekennzeichnet,** daß als Pumpe (6) eine drehmagnetgekoppelte Pumpe (6A) vorgesehen ist.
